# EUROPÄISCHE PATENTSCHRIFT

(11) **EP 1 422 318 B1**
(45) Veröffentlichungstag und Bekanntmachung des Hinweises auf die Patenterteilung: **26.01.2005**
(21) Anmeldenummer: 02102609.1
(22) Anmeldetag: 20.11.2002
(51) Int. Cl.: C23C 18/16

(54) **Behälter für chemische Metallisierung**
Container for chemical metallisation
Récipient pour la métallisation par voie chimique

(43) Veröffentlichungstag der Anmeldung: 26.05.2004
(73) Patentinhaber: FRANZ Oberflächentechnik GmbH & Co KG, 82538 Geretsried (DE)
(72) Erfinder: Franz, Wolf-Dieter, 82538, Geretsried (DE)
(74) Vertreter: Szynka, Dirk, Dr.

(56) Entgegenhaltungen:
- DE-A- 2 154 890
- DE-A- 2 420 027
- GB-A- 2 087 430
- US-A- 6 093 453
- PATENT ABSTRACTS OF JAPAN vol. 2002, no. 04, 4. August 2002 (2002-08-04) & JP 2001 355076 A (MURATA MFG CO LTD), 25. Dezember 2001 (2001-12-25)

## Beschreibung

Die vorliegende Erfindung betrifft einen Behälter und ein Verfahren zur chemischen Metallisierung von Werkstückoberflächen. Bei der chemischen Metallisierung werden die Werkstücke in einer entsprechenden Flüssigkeit auf ihrer Oberfläche mit einer Metallschicht beschichtet, die sich aus der Flüssigkeit abscheidet. Dabei kann es auch zu Metallabscheidungen auf anderen Teilen, etwa Behälterinnenwänden oder Werkstückhalterungen, kommen.

Die DE 2154 890 A zeigt einen Behälter für eine stromlose Nickelabscheidung mit einem Polypropyleneinsatz. Die DE 24 20 027 A zeigt einen Galvanisierbehälter mit einer herausnehmbaren PVC-Folie. Die JP 2001 355076 A zeigt laut patent abstract einen herausnehmbaren Kunststofffilm in einem Metallisierungsbad. Die GB 2 087 430 A zeigt einen Behälter zur stromlosen Metallisierung mit einem Poylpropylentank. Die US 6 093 453 zeigt einen Behälter zur stromlosen Beschichtung mit einer Nickel-Phosphor-Legierung. Neben einem Quarztank wird auch ein teflonbeschichteter Edelstahltank erwähnt.

Der vorliegenden Erfindung liegt das technische Problem zugrunde, einen verbesserten Behälter für einen chemischen Metallisierungsprozess und ein zugehöriges Verfahren zur chemischen Metallisierung anzugeben.

Die Erfindung richtet sich konkret auf einen Behälter für einen chemischen Metallisierungsprozess in einer Metallisierungsflüssigkeit, der einen Außenbehälter aufweist und eine in dem Außenbehälter angeordnete Folie aus einem chemisch-inerten Kunststoff aufweist, in der die Metallisierungsflüssigkeit gehalten werden kann, dadurch gekennzeichnet, dass zwischen der Folie und dem Außenbehälter ein Zwischenbehälter vorgesehen ist, der die Folie hält und zumindest im Wesentlichen aus Lochblech besteht, sowie auf ein Verfahren zur chemischen Metallisierung mit einem solchen Behälter, bei dem die Werkstücke chemisch verkupfert oder chemisch vernickelt werden.

Bevorzugte Ausgestaltungen der Erfindung sind in den abhängigen Ansprüchen angegeben.

Die folgende Offenbarung bezieht sich im Übrigen sowohl auf den Vorrichtungsaspekt der Erfindung als auch auf ihren Verfahrensaspekt. Die einzelnen Merkmale sind in beiderlei Hinsicht zu verstehen, ohne dass zwischen diesen beiden Schutzkategorien im Folgenden begrifflich unterschieden wird.

Die Erfindung zeichnet sich durch die Verwendung einer in dem Behälter angeordneten Folie aus einem chemisch-inerten Kunststoff aus. Die Folie dient zum Aufbewahren der chemischen Metallisierungsflüssigkeit. Daher bezieht sich der Begriff "chemisch-inert" auf die entsprechende Flüssigkeit. Im Gegensatz zu konventionellen Behältern aus Edelstahl lassen sich die Folien relativ leicht reinigen. Sollten Sie nach wiederholten Reinigungen verkratzt oder in anderer Weise beschädigt sein, werden sie erfindungsgemäß ausgetauscht und durch eine neue Folie ersetzt. Im Gegensatz dazu erhöht sich die Metallabscheidung auf den Behälterinnenwänden bei konventionellen Edelstahlbehältern mit zunehmendem Alter aufgrund der infolge der Reinigungen auftretenden Kratzer auf diesen Innenwänden.

Erfindungsgemäß ist die erfindungsgemäße Folie in einem in dem Außenbehälter untergebrachten Zwischenbehälter gehalten. Im Übrigen kann damit die Formgebung der Folie durch den Zwischenbehälter bestimmt werden, ohne dem Außenbehälter dieselbe Form verleihen zu müssen. Der Zwischenbehälter erleichtert zudem das Austauschen der Folie, wenn er zu diesem Zweck aus dem Außenbehälter herausgenommen werden kann. Außerdem kann ein Zwischenbehälter mit einer auszutauschenden Folie durch einen anderen Zwischenbehälter mit einer neuen Folie ausgetauscht werden, so dass die Prozessführung in der betreffenden Anlage nicht so lange unterbrochen werden muss wie für den Austausch der Folie in dem Zwischenbehälter selbst notwendig ist.

Dabei soll der Zwischenbehälter zumindest zu wesentlichen Teilen aus Lochblech bestehen. Dies hat neben einer Gewichtsreduktion den Vorteil, dass sich die Folie bei entsprechend erhöhten Badtemperaturen während der chemischen Metallisierung in den Löchern des Lochblechs ausdehnen kann und somit weniger zur Blasenbildung neigt, als wenn sie auf einer durchgehenden Wand aufläge. Dabei kann die Folie lose liegen oder auch, was bevorzugt ist, in dem Zwischenbehälter verklebt sein. Die Verklebung ist vorzugsweise nur so fest, dass sie einen Austausch der Folie nicht unnötig behindert.

Die Formgebung des Zwischenbehälters kann vorzugsweise verrundete Ecken aufweisen, und zwar insbesondere im Bodenbereich. Damit können Konzentrationsgradienten in den Ecken verhindert werden und darüber hinaus günstige Strömungsverhältnisse geschaffen werden. Die Strömung kann dabei auf eine Konvektion infolge einer Heizung zurückgehen oder auch auf ein eigentliches Pumpsystem, auf das im Folgenden noch näher eingegangen wird. Bevorzugte Materialien für die Folie sind Teflon® (PTFE = Polytetrafluorethylen, Markenzeichen der DuPont de Nemours), Polypropylen, Polyethylen, PVC (Polyvinylchlorid), Acryl, Kunststoffe auf Acrylatbasis. Diese Materialien zeigen insbesondere bei den noch im einzelnen erläuterten bevorzugten Metallisierungsprozessen die gewünschte Inertheit, glatte Oberflächen, die adhäsionsunfreundlich sind und daher wenig zur Keimbildung neigen und sind ausreichend thermisch stabil. Besonders bevorzugt ist dabei jedoch Silikon, das sich neben den bereits angeführten Eigenschaften durch eine gute Eignung für das Verkleben in dem Zwischenbehälter auszeichnet.

Infolge der geringen Neigung zur Metallisierung der Folieninnenwände und der Austauschbarkeit der Folie kann bei der Erfindung optional auf ein Schutzpotential der Behälterinnenwände verzichtet werden, was den technischen Aufwand verringert. Weiterer Vorteil bei dem Verzicht auf ein Schutzpotential ist die gleichmäßigere Schichtverteilung bei der Metallisierung der Werkstücke.

Die bereits angesprochene Strömung in der Metallisierungsflüssigkeit wird vorzugsweise mit einem Pumpsystem erzeugt, das diese Flüssigkeit während des Prozesses umwälzt. Neben einem Konzentrationsausgleich ist dabei besonders anzustreben, dass entlang den Folieninnenwänden eine Strömung erzeugt wird, um eine Metallisierung der Folieninnenwände zu minimieren. Dies gilt insbesondere für das Absetzen von Partikeln aus dem Bad, die zur Bekeimung und nachfolgenden Metallabscheidung führen.

Darüber hinaus sollte das Pumpsystem einen Partikelfilter aufweisen, der solche Partikel während des Umwälzens aus der Flüssigkeit ausfiltert. Insgesamt kann damit der Abstand zwischen den Reinigungen der Folieninnenwände deutlich verlängert werden. Neben der Anordnung der Pumpöffnungen für das Ansaugen und Ausstoßen der Metallisierungsflüssigkeit kann dabei insbesondere die Formgebung der Folieninnenwände, d.h. bei einem Zwischenbehälter die Formgebung des Zwischenbehälters, zur Optimierung der Strömungsverhältnisse eingesetzt werden.

Bevorzugt sind dabei sich entlang einer Wand des Behälters in der Metallisierungsflüssigkeit erstreckende Pumprohre mit einer oder mehreren Pumpöffnungen entlang der Rohrlänge. Dabei kann es sich um eine oder wenige schlitzförmige Pumpöffnungen oder um eine Vielzahl gewöhnlicher Pumpöffnungen handeln. Solche Pumprohre sind vorzugsweise einerseits an einer oberen Seitenkante, also im Sinne eines rechteckigen Querschnitts des Behälters in einer oberen Ecke dieses Rechtecks, und andererseits an einer diagonal gegenüberliegenden unteren Seitenkante, also in der gegenüberliegenden Ecke des Rechtecks, angeordnet. Daraus ergibt sich bei geeigneter Orientierung der Pumpöffnungen (zum Ansaugen oder Ausstoßen, vorzugsweise zum Ausstoßen der Flüssigkeit) eine Umwälzströmung in der Ebene des erwähnten Rechteckquerschnitts. Diese Strömung sorgt für eine gute Beströmung der Folieninnenwände mit den bereits erwähnten Vorteilen.

Ein bevorzugter Anwendungsbereich der Erfindung ist die chemische Verkupferung oder Vernickelung von Werkstücken. Hier stellt sich das Problem der Metallabscheidung auf Behälterinnenwänden in besonderer Weise. Ein bevorzugter Prozess erfolgt auf einer Nickelsulfatbasis mit einem bevorzugten Nickelgehalt von 4 bis 8 g Ni / l. Als Reduktionsmittel kann dabei Hypophosphit verwendet werden. Ferner ist ein Komplexbildner vorgesehen.

Die oben stehenden Angaben zu der Metallisierungsflüssigkeit sind nicht nur in ihrer Gesamtkombination sondern auch jeweils für sich als bevorzugt zu betrachten.

Im Folgenden wird die Erfindung anhand eines Ausführungsbeispiels konkretisiert, das in der beiliegenden Figur dargestellt ist. Dabei offenbarte Einzelmerkmale können auch in anderen Kombinationen erfindungswesentlich sein.

Die Figur zeigt in einer schematischen Darstellung einen Behälter für einen chemischen Metallisierungsprozess, wobei mit 1 ein Außenbehälter dargestellt ist. In diesem Außenbehälter 1, der im Wesentlichen einen rechteckförmigen Querschnitt in der Zeichenebene aufweist, ist ein Zwischenbehälter 2 gehalten. Dabei handelt es sich um eine in den Außenbehälter 1 eingesetzte Lochblechwanne aus Edelstahl, die leicht aus dem Außenbehälter 1 herausgehoben werden kann. In den Zwischenbehälter 2 ist eine Folie 3 aus Silikon eingeklebt, wobei in der Figur zur Verdeutlichung zwischen der Silikonfolie 3 und dem Zwischenbehälter 2 ein Zwischenraum gelassen ist. Tatsächlich klebt die Silikonfolie 3 an der Innenwand des Zwischenbehälters 2 und kann sich in den Löchern des Lochblechs thermisch ausdehnen. Der Zwischenbehälter 2 mit der innenliegenden Silikonfolie 3 enthält eine Metallisierungsflüssigkeit 4, wobei es sich um ein Bad auf Nickelsulfatbasis mit 6 g Ni / l handelt, dem Hypophosphit und ein Komplexbildner zugesetzt ist.

5 bezeichnet eine Pumpe eines Pumpensystems, die einen Partikelfilter enthält und über Ansaugöffnungen 6 im oberflächennahen Bereich der Metallisierungsflüssigkeit 4 Flüssigkeit ansaugt, wie mit dem unterhalb der Ansaugöffnung 6 eingezeichneten Pfeil verdeutlicht. Diese Flüssigkeit wird durch die Pumpe 5 geleitet und von der Pumpe 5 zwei Pumprohren 7 und 8 zugeführt, die in der in dem gezeichneten Querschnitt linken oberen Ecke bzw. rechten unteren Ecke des im wesentlichen rechteckigen Querschnitts des Metallisierungsflüssigkeitsbades 4 angeordnet sind. Die Pumprohre 7 und 8 erstrecken sich dabei senkrecht zur Zeichenebene über im wesentlichen die gesamte Länge der entsprechenden Innenwände der Folie 3 bzw. des Zwischenbehälters 2. Die Pumprohre 7 und 8 sind also senkrecht zur Zeichenebene ausgedehnt, was jedoch nicht für die entsprechenden Zuleitungen gilt, die im wesentlichen nur in der Zeichenebene vorhanden sind. Entlang dieser Länge weisen sie durch die aus den Pumprohren 7 und 8 austretenden Pfeile angedeutete einzelne Pumpöffnungen zum Ausstoßen der Metallisierungsflüssigkeit 4 auf. Diese sind in großer Zahl über die Länge der Pumprohre 7 und 8 verteilt und bei dem linken oberen Pumprohr 7 nach unten sowie bei dem rechten unteren Pumprohr 8 nach oben gerichtet. Dadurch strömt die Metallisierungsflüssigkeit 4 an der in der Figur linken Seitenwand der Folie 3 nach unten und an der in der Figur rechten Seitenwand nach oben. Insgesamt ergibt sich damit eine in der Querschnittsfläche kreisende Strömung, von der die jeweils nachgelieferte Metallisierungsflüssigkeit über die Ansaugöffnung 6 abgesaugt wird. Dabei können der Einfachheit halber nur wenige Ansaugöffnungen 6 entlang der zu der Zeichenebene senkrechten Erstreckung des Behälters vorgesehen sein, weil die kreisende Strömung der Metallisierungsflüssigkeit 4 bereits durch die Pumpöffnungen der Pumprohre 7 und 8 gewährleistet ist. Natürlich könnten bei einem anderen Ausführungsbeispiel auch Pumprohre zum Ausstoßen oder zum Ausstoßen und Ansaugen der Metallisierungsflüssigkeit 4 verwendet werden.

Zur Verbesserung der Strömungseigenschaften weisen der Zwischenbehälter 2 und infolgedessen auch die Silikonfolie 3 verrundete untere Kanten auf. Die sich in den übrigen (oberhalb und unterhalb der Zeichenebene liegende) Seitenwänden des Zwischenbehälters 2 und der Silikonfolie 3 ergebenden Kanten müssen nicht (können jedoch) verrundet sein, weil dort infolge der in der Figur dargestellten Anordnung ohnehin eine die Wände erfassende Umwälzströmung vorliegt. Obwohl kein Schutzpotential vorgesehen ist, kann damit eine relativ geringe Metallabscheidung auf den Innenwänden der Folie 3 erzielt werden. Ferner lässt sich die Silikonfolie 3 in den erforderlichen Abständen leicht reinigen. Sollte sie infolge wiederholter Reinigungen oder aus anderen Gründen verkratzen oder anderweitig beschädigt sein, so dass eine Erhöhung der Metallabscheidung zu beobachten ist, wird die Silikonfolie 3 einfach von dem Zwischenbehälter 2 abgezogen und durch eine neu zu verklebende Silikonfolie 3 ersetzt. Damit kann mit geringem Aufwand für eine dauerhafte Qualität der Innenwände des Behälters gesorgt werden. Im übrigen sorgt die beschriebene Strömung der Metallisierungsflüssigkeit 4 in Verbindung mit dem Partikelfilter in der Pumpe 5 für ein sehr sauberes Arbeiten mit entsprechend guten Ergebnissen.

Der dargestellte Behälter kann in gleicher Weise für einen (konventionellen) chemischen Verkupferungsprozess eingesetzt werden, wie er dem Fachmann bekannt ist.

## Patentansprüche

1. Behälter (1, 2, 3) für einen chemischen Metallisierungsprozess in einer Metallisierungsflüssigkeit (4),
der einen Außenbehälter (1) aufweist und
eine in dem Außenbehälter (1) angeordnete Folie (3) aus einem chemisch-inerten Kunststoff aufweist, in der die Metallisierungsflüssigkeit (4) gehalten werden kann,
**dadurch gekennzeichnet, dass** zwischen der Folie (3) und dem Außenbehälter (1) ein Zwischenbehälter (2) vorgesehen ist, der die Folie (3) hält und zumindest im Wesentlichen aus Lochblech besteht.

2. Behälter (1, 2, 3) nach Anspruch 1, bei dem der Zwischenbehälter (2) verrundete Kanten zur Vermeidung toter Winkel aufweist.

3. Behälter (1, 2, 3) nach einem der vorstehenden Ansprüche, bei dem die Folie aus PTFE, Polypropylen, Polyethylen, PVC (Polyvinylchlorid), Acryl, Kunststoffe auf Acrylatbasis oder besonders bevorzugterweise aus Silikon besteht.

4. Behälter (1, 2, 3) nach einem der vorstehenden Ansprüche mit einem Pumpsystem (5-8) zum Erzeugen einer Strömung der Metallisierungsflüssigkeit (4) entlang einer Innenwand der Folie (3).

5. Behälter (1, 2, 3) nach Anspruch 4, bei dem das Pumpsystem (5-8) einen Partikelfilter aufweist.

6. Behälter (1, 2, 3) nach Anspruch 4 oder 5, bei dem das Pumpsystem (5-8) ein sich entlang einer Innenwand der Folie (3) erstreckendes Pumprohr (7, 8) aufweist, in dem entlang seiner Rohrlänge eine oder eine Mehrzahl Pumpöffnungen angebracht sind.

7. Behälter (1, 2, 3) nach Anspruch 6, bei dem das Pumpsystem (5-8) zum Erzeugen einer Umwälzströmung in einer im wesentlichen rechteckigen Querschnittsfläche des Folieninneren ausgelegt ist und ein zu dem Querschnitt im wesentlichen senkrecht verlaufendes Auslassrohr (7) entlang einer oberen Seitenkante des Folieninneren und ein zu dem Querschnitt im Wesentlichen senkrechtes weiteres Auslassrohr (8) an einer im Sinne des Querschnitts diagonal gegenüberliegenden unteren Seitenkante des Folieninneren aufweist.

8. Behälter (1, 2, 3) nach einem der vorstehenden Ansprüche, der für einen Schutzpotential-freien Metallisierungsprozess ausgelegt ist.

9. Verfahren zur chemischen Metallisierung unter Verwendung eines Behälters (1, 2, 3) nach einem der vorstehenden Ansprüche, bei welchem Verfahren chemisch verkupfert und/oder chemisch vernickelt wird.

10. Verfahren nach Anspruch 9, bei dem die Metallisierungsflüssigkeit (4) eine Nickelsulfatbasis und einen Nickelanteil von 4-8 g Ni / l sowie ein Hypophosphit als Reduktionsmittel und einen Komplexbildner aufweist.

## Claims

1. A container (1, 2, 3) for a chemical metallization process in a metallization liquid (4),
comprising an exterior container (1) and
a foil (3) of a chemically inert synthetic resin, arranged in said exterior container (1), in which foil said metallization liquid (4) can be contained,
**characterized in that** an intermediate container (2) is provided between said foil (3) and said exterior container (1), holding said foil (3) and at least essentially consisting of perforated sheet metal.

2. A container (1, 2, 3) according to claim 1 in which said intermediate container (2) comprises rounded edges for avoiding dead corners.

3. A container (1, 2, 3) according to one of the preceding claims in which said foil consists of PTFE (polytetrafluoroethylene), polypropylene, polyethylene, PVC (polyvinyl chloride), acrylic, synthetic resins on acrylate basis or, especially preferred, of silicone.

4. A container (1, 2, 3) according to one of the preceding claims having a pumping system (5-8) for causing a flow of said metallization liquid (4) along an inner wall of said foil (3).

5. A container (1, 2, 3) according to claim 4 in which said pumping system (5-8) comprises a particle filter.

6. A container (1, 2, 3) according to claim 4 or 5 in which said pumping system (5-8) comprises a pumping tube (7, 8) extended along an inner wall of said foil (3), in which pumping tube one or a multitude of pump openings are arranged along the length thereof.

7. A container (1, 2, 3) according to claim 6 in which said pumping system (5-8) is arranged to cause a circulating flow in a substantially rectangular sectional area of the inner space of said foil and comprises an outlet tube (7) running substantially perpendicular to said section and along an upper side edge of said inner space of said foil and a further outlet tube (8) substantially perpendicular to said section and, in the sense of the section, at a diagonally opposing lower side edge of said inner space of said foil.

8. A container (1, 2, 3) according to one the preceding claims arranged for a metallization process without a protection potential.

9. A method of chemically metallizing using a container (1, 2, 3) according to one of the preceding claims, in which method a chemical copper-plating and/or chemical nickel-plating is performed.

10. A method according to claim 9 in which said metallization liquid (4) has a nickel sulphate basis and a nickel contents of 4-8 g Ni / l as well as a hypophosphite as reduction agent and a complex agent.

## Revendications

1. Cuve (1, 2, 3) pour un processus de métallisation par voie chimique dans un liquide de métallisation (4), qui comporte une cuve extérieure (1) et une feuille (3) en matière plastique inerte chimiquement, qui est agencée dans la cuve extérieure (1) et qui peut contenir le liquide de métallisation (4), **caractérisée en ce qu'**il est prévu, entre la feuille (3) et la cuve extérieure (1), une cuve intermédiaire (2), qui maintient la feuille (3) et qui est réalisée au moins sensiblement dans une tôle perforée.

2. Cuve (1, 2, 3) selon la revendication 1, dans laquelle la cuve intermédiaire (2) comporte des bords arrondis pour éviter les angles morts.

3. Cuve (1, 2, 3) selon l'une quelconque des revendications précédentes, dans laquelle la feuille est réalisée en PTFE (polytétrafluoréthylène), polypropylène, polyéthylène, PVC (chlorure de polyvinyle), acryle, matières plastiques à base d'acrylate ou en particulier, de manière préférée, en silicone.

4. Cuve (1, 2, 3) selon l'une quelconque des revendications précédentes, avec un système de pompage (5-8) destiné à générer une circulation du liquide de métallisation (4) le long d'une paroi intérieure de la feuille (3).

5. Cuve (1, 2, 3) selon la revendication 4, dans laquelle le système de pompage (5-8) comporte un filtre à particules.

6. Cuve (1, 2, 3) selon la revendication 4 ou 5, dans laquelle le système de pompage (5-8) comporte un tube de pompage (7, 8), qui s'étend le long d'une paroi intérieure de la feuille (3) et dans lequel sont ménagés un ou une pluralité d'orifices de pompage sur toute la longueur du tube.

7. Cuve (1, 2, 3) selon la revendication 6, dans laquelle le système de pompage (5-8) est conçu pour générer un flux circulant dans un plan transversal sensiblement rectangulaire de l'intérieur de la feuille et comporte un tube de sortie (7) sensiblement perpendiculaire au plan transversal le long d'un bord latéral supérieur de l'intérieur de la feuille et un autre tube de sortie (8) sensiblement perpendiculaire dans un plan transversal à un bord latéral inférieur diagonalement opposé, par référence à la section, de l'intérieur de la feuille.

8. Cuve (1, 2, 3) selon l'une quelconque des revendications précédentes, qui est conçue pour un processus de métallisation sans potentiel de protection.

9. Procédé de métallisation par voie chimique utilisant une cuve (1, 2, 3) selon l'une quelconque des revendications précédentes, dans lequel procédé est effectué un cuivrage et/ou un nickelage par voie chimique.

10. Procédé selon la revendication 9, dans lequel le liquide de métallisation (4) est à base de sulfate de nickel et contient une teneur en nickel de 4 à 8 g de nickel par litre, ainsi qu'un hypophosphite comme agent de réduction et un agent complexant.
